# EUROPÄISCHE PATENTSCHRIFT

(11) **EP 1 657 404 B1**
(45) Veröffentlichungstag und Bekanntmachung des Hinweises auf die Patenterteilung: **02.01.2008**
(21) Anmeldenummer: 05024246.0
(22) Anmeldetag: 08.11.2005
(51) Int. Cl.: F01D 5/30

(54) **Rotor einer Turbomaschine, insbesondere Gasturbinenrotor**
Turbomachine rotor, in particular gas turbine rotor
Rotor d'une turbomachine, notamment rotor d'une turbine à gaz

(30) Priorität: 13.11.2004 DE 102004054930
(43) Veröffentlichungstag der Anmeldung: 17.05.2006
(73) Patentinhaber: MTU Aero Engines GmbH, 80995 München (DE)
(72) Erfinder: Wulf, Joachim, 80636 München (DE)

(56) Entgegenhaltungen:
- EP-A- 0 761 930
- FR-A- 1 536 134
- GB-A- 1 209 419
- US-A- 3 656 865
- US-A- 3 904 317

## Beschreibung

Die Erfindung betrifft einen Rotor einer Turbomaschine, insbesondere einen Gasturbinenrotor, nach dem Oberbegriff des Patentanspruchs 1.

Rotoren einer Turbomaschine, wie zum Beispiel Gasturbinenrotoren, verfügen über einen Rotorgrundkörper sowie über mehrere mit dem Rotorgrundkörper rotierende Laufschaufeln. Die hier vorliegende Erfindung betrifft einen Rotor einer Turbomaschine, insbesondere einen Gasturbinenrotor, bei welchem die Laufschaufeln über ihre Schaufelfüße in Nuten, die in Axialrichtung des Rotorgrundkörpers verlaufen, also in Axialnuten, befestigt sind.

Bei Gasturbinenrotoren, bei welchen die Laufschaufeln über ihre Schaufelfüße in Axialnuten des Rotorgrundkörpers verankert sind, kommen zur Axialsicherung der Laufschaufeln sogenannte Verschlussplättchen zum Einsatz, die auch als Locking Plates bezeichnet werden. Die Verschlussplättchen sind in montiertem Zustand in einer Ringnut des Rotorgrundkörpers sowie in einer Ringnut der im Rotorgrundkörper verankerten Laufschaufeln geführt. Nach dem Stand der Technik, siehe z.B. EP-A-0 761 930, sind die Verschlussplättchen rechteckähnlich ausgeführt, wobei zur Montage dieser rechteckähnlichen Verschlussplättchen in den Ringnuten von Rotorgrundkörper und Laufschaufeln eine oder mehrere Laufschaufeln im vormontierten Rotorverbund in Axialrichtung verschoben werden müssen, damit die Verschlussplättchen in die Ringnuten eingeführt werden können. Hierzu ist ein vergrößertes Spiel zwischen den Schaufelfüßen der Laufschaufeln und den jeweiligen Axialnuten des Rotorgrundkörpers erforderlich. Ein derartiges, vergrößertes Fußspiel hat jedoch negativen Einfluss auf die Festigkeit der Laufschaufeln.

Hiervon ausgehend liegt der vorliegenden Erfindung das Problem zu Grunde, einen neuartigen Rotor einer Turbomaschine zu schaffen.

Dieses Problem wird dadurch gelöst, dass der eingangs genannte Rotor einer Turbomaschine durch die Merkmale des kennzeichnenden Teils des Patentanspruchs 1 weitergebildet ist. Erfindungsgemäß weisen die Verschlussplättchen einen drachenähnlichen, insbesondere einen parallelogrammähnlichen oder rautenähnlichen, Umriss auf, derart, dass die Verschlussplättchen in einer Einführposition zwischen den Rotorgrundkörper und die Schaufelplattformen der Laufschaufeln einsetzbar und in einer gegenüber dieser Einführposition verdrehten Montageposition in die Ringnuten von Rotorgrundkörper und Schaufelplattformen eindrehbar sind. In der Einführposition der Verschlussplättchen ist eine radiale Breite derselben kleiner als der Abstand zwischen einer die Ringnut des Rotorgrundkörpers definierenden Kante und einer die Ringnut der Schaufelplattformen definierenden Kante; in der Montageposition hingegen ist eine radiale Breite der Verschlussplättchen größer als der Abstand zwischen der die Ringnut des Rotorgrundkörpers definierenden Kante und der die Ringnut der Schaufelplattformen definierenden Kante.

Im Sinne der hier vorliegenden Erfindung wird ein Rotor einer Turbomaschine, insbesondere ein Gasturbinenrotor vorgeschlagen, bei welchem die Verschlussplättchen zur Axialfixierung bzw. Axialsicherung der in Axialnuten über ihre Schaufelfüße geführten Laufschaufeln drachenähnlich ausgebildet sind. Bevorzugt sind die Verschlussplättchen parallelogrammähnlich oder rautenähnlich ausgeführt, wobei Kanten der Verschlussplättchen entweder geradlinig oder kreisbogenförmig verlaufen können und an die Nutdurchmesser angepasst sind. Bedingt durch die erfindungsgemäße Kontur der Verschlussplättchen können dieselben einfach bzw. problemlos zwischen den Rotorgrundkörper und die Schaufelplattformen der Laufschaufeln eingeschoben werden. Zum Einführen derselben in die Ringnuten von Rotorgrundkörper und Laufschaufeln werden die Verschlussplättchen lediglich verdreht. Hierdurch ist es möglich, das Spiel zwischen dem Schaufelfuß der Laufschaufeln und den Axialnuten des Rotorgrundkörpers zu minimieren. Hierdurch erhöht sich die Festigkeit des Schaufelfußes.

Vorzugsweise verläuft in der Montageposition der Verschlussplättchen, in welcher dieselben in die Ringnuten von Rotorgrundkörper und Schaufelplattformen eingedreht sind, eine Verbindungsgerade zwischen zwei in Radialrichtung gegenüberliegenden Eckpunkten eines Verschlussplättchens durch einen Mittelpunkt des Rotorgrundkörpers. Ein Schwerpunkt der Verschlussplättchen ist derart gegenüber der durch den Mittelpunkt des Rotorgrundkörpers verlaufenden Verbindungsgeraden versetzt, dass sich die Verschlussplättchen im Betrieb des Rotors selbsttätig in ihrer Montageposition stabilisieren.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen Ausschnitt aus einem Gasturbinenrotor nach dem Stand der Technik in perspektivischer Seitenansicht;

- Fig. 2:: eine Ansicht auf die aus dem Stand der Technik bekannten Verschlussplättchen des Gasturbinenrotors der Fig. 1;
- Fig. 3a-3d:: verschiedene Ansichten eines erfindungsgemäßen Gasturbinenrotors zusammen mit erfindungsgemäß ausgebildeten Verschlussplättchen;
- Fig. 4:: eine weitere Ansicht auf die erfindungsgemäß ausgebildeten Verschlussplättchen;
- Fig. 5:: eine weitere Ansicht auf die erfindungsgemäß ausgebildeten Verschlussplättchen; und
- Fig. 6:: eine Ansicht auf alternative, erfindungsgemäß ausgebildete Verschlussplättchen.

Bevor nachfolgend unter Bezugnahme auf Fig. 3 bis 6 Ausführungsbeispiele der hier vorliegenden Erfindung in größerem Detail beschrieben werden, soll vorab unter Bezugnahme auf Fig. 1 und 2 ein aus dem Stand der Technik bekannter Gasturbinenrotor mit in Axialnuten geführten Schaufelfüßen von Laufschaufeln beschrieben werden.

Fig. 1 und 2 zeigen einen aus dem Stand der Technik bekannten Gasturbinenrotor 10, der einen Rotorgrundkörper 11 sowie mehrere Laufschaufeln 12 aufweist. Jede der Laufschaufeln 12 verfügt über ein Schaufelblatt 13 sowie einen Schaufelfuß 14, wobei zwischen dem Schaufelblatt 13 und dem Schaufelfuß 14 eine Schaufelplattform 15 ausgebildet ist. In den Rotorgrundkörper 11 sind mehrere sich in Axialrichtung erstreckende Axialnute 16 eingebracht, wobei jede Laufschaufel 12 mit ihrem Schaufelfuß 14 in einer solchen Axialnut 16 im Rotorgrundkörper 11 verankert ist. Wie Fig. 1 zeigt, können die Axialnute 16 in Umfangsrichtung anstellt sein. Zur Axialfixierung bzw. Axialsicherung der in die Axialnute 16 eingeführten Laufschaufel 12 dienen Verschlussplättchen 17, die auch als Locking Plates bezeichnet werden. Die Verschlussplättchen 17 sind einerseits in einer Ringnut 18 des Rotorgrundkörpers 11 und andererseits in Ringnuten 19 der Schaufelplattformen 15 geführt. Wie Fig. 1 und 2 entnommen werden kann, verfügen die Verschlussplättchen 17 nach dem Stand der Technik über einen rechteckähnlichen Umriss, wodurch es erforderlich ist, zur Einführung der Verschlussplättchen 17 in die Ringnuten 18 bzw. 19 eine oder mehrere Laufschaufeln 12 im vormontierten Rotorverbund in Axialrichtung zu verschieben. Um dabei eine ausreichende axiale Verschiebung einer oder mehrerer Laufschaufeln 12 im Rotorverbund zu ermöglichen, ist nach dem Stand der Technik eine Vergrößerung eines Fußspiels zwischen den Schaufelfüßen 14 und der jeweiligen Axialnut 16 erforderlich, die aus Festigkeitsgründen von Nachteil ist. Dies gilt insbesondere für Laufschaufeln mit Außendeckband und sogenannter Z-Verzahnung im Bereich des Außendeckbands.

Fig. 3a bis 3d zeigen stark schematisiert unterschiedliche Ansichten eines erfindungsgemäßen Gasturbinenrotors 20, der wiederum über einen Rotorgrundkörper 21 sowie mehrere Laufschaufeln 22 verfügt. Jede der Laufschaufeln 22 weist ein Schaufelblatt 23, einen Schaufelfuß 24 sowie eine Schaufelplattform 25 auf, wobei die Schaufelplattform 25 zwischen dem Schaufelfuß 24 und dem Schaufelblatt 23 positioniert ist. Die Laufschaufeln 22 sind mit ihren Schaufelfüßen 24 in Axialnuten 26 des Rotorgrundkörpers 21 verankert, wobei eine Axialfixierung bzw. Axialsicherung der Laufschaufeln 22 in den Axialnuten 26 über Verschlussplättchen 27 bewerkstelligt wird. Die Verschlussplättchen 27 greifen hierzu einerseits in eine Ringnut 28 des Rotorgrundkörpers 21 sowie in Ringnute 29 der Schaufelplattform 25 ein.

.Wie Fig. 3a bis 3d entnommen werden kann, wird die Ringnut 28 des Rotorgrundkörpers 21 durch eine radial innenliegende Kante 30 sowie eine radial außenliegende Kante 31 definiert, die Ringnut 29 der Laufschaufeln 22 wird von einer radial innenliegenden Kante 32 und einer radial außenliegenden Kante 33 definiert. Zur Axialfixierung bzw. Axialsicherung der Laufschaufeln 22 müssen die Verschlussplättchen 27 derart in die Ringnuten 28 und 29 eingreifen, dass in der Projektion eine radial außenliegende Kante 34 der Verschlussplättchen 27 von der radial innenliegenden Kante 32 der Ringnut 29 der Laufschaufeln 22 und eine radial innenliegende Kante 35 der Verschlussplättchen 27 von der radial außenliegenden Kante 31 der Ringnut 28 des Rotorgrundkörpers 21 verdeckt ist. Zum Einführen der Verschlussplättchen 27 in die Ringnute 28 und 29 müssen dieselben jedoch zwischen der radial außenliegenden Kante 31 der Ringnut 28 des Rotorgrundkörpers 21 und der radial innenliegenden Kante 32 der Ringnut 29 der Laufschaufel 22 eingefädelt werden.

Im Sinne der hier vorliegenden Erfindung wird vorgeschlagen, dass die Verschlussplättchen 27 einen drachenähnlichen, insbesondere einen parallelogrammähnlichen oder einen rautenähnlichen, Umriss aufweisen, sodass die Verschlussplättchen 27 in einer Einführposition (siehe Fig. 3a und 3b) zwischen den Rotorgrundkörper 21 und die Laufschaufeln 22 einsetzbar sind, nämlich zwischen die radial außenliegende Kante 31 der Ringnut 28 des Rotorgrundkörpers 21 und die radial innenliegende Kante 32 der Ringnut 29 der Laufschaufeln 22. In einer gegenüber dieser Einführposition verdrehten Montageposition (siehe Fig. 3c) greifen die Verschlussplättchen 27 mit ihren Kanten 34 und 35 in die Ringnuten 28 und 29 ein, ihre Kanten 34 und 35 werden demnach in der Montageposition von der radial außenliegenden Kante 31 der Ringnut 28 des Rotorgrundkörpers 21 und der radial innenliegenden Kante 32 der Ringnut 29 der Laufschaufeln 22 verdeckt. Zur Montage der Verschlussplättchen 27 wird im Sinne der hier vorliegenden Erfindung so vorgegangen, dass die Verschlussplättchen 27 in ihrer verdrehten Einführposition (siehe Fig. 3a) im Sinne des Pfeils 36 zwischen den Rotorgrundkörper 21 und die Laufschaufel 22 eingeschoben werden, um dann in dieser eingeschobenen Position im Sinne des Pfeils 37 (siehe Fig. 3b) in ihre Montageposition verdreht zu werden. Ein in die Montageposition verdrehtes Verschlussplättchen 27 wird dann im Sinne des Pfeils 38 (siehe Fig. 3c) in Umfangsrichtung verschoben, bis dasselbe an einem bereits montierten Verschlussplättchen 27 zur Anlage kommt. Auf diese Art und Weise in ihre Montageposition verdrehte Verschlussplättchen 27 werden durch mindestens ein plastisch verformbares Abschlusselement 39 fixiert, welches im Sinne des Pfeils 40 (siehe Fig. 3d) in die Ringnuten 28 und 29 eingedrückt wird.

Wie Fig. 4 entnommen werden kann, verläuft in der Montageposition der Verschlussplättchen 27 eine Verbindungsgerade 41 zwischen zwei sich in Radialrichtung gegenüberliegenden Eckpunkten 42 und 43 eines Verschlussplättchens 27 durch einen nicht-dargestellten Mittelpunkt des Rotorgrundkörpers 21. Ein Schwerpunkt 44 der Verschlussplättchen 27 ist dabei gegenüber der Verbindungsgeraden 41 versetzt.

Es liegt im Sinne der hier vorliegenden Erfindung, dass der Schwerpunkt 44 gegenüber der Verbindungsgeraden 41 derart versetzt ist, dass sich die Verschlussplättchen 27 im Betrieb des Rotors selbsttätig in ihrer Montageposition stabilisieren. So visualisiert Fig. 5 mit dem Pfeil 45 auf die Verschlussplättchen 27 während des Betriebs einwirkende Fliehkräfte, die aufgrund der Lage des Schwerpunkts 44 relativ zur Verbindungsgeraden 41 bzw. zum durch den Eckpunkt 43 definierten Drehpunkt der Verschlussplättchen 27 eine Eigenstabilisierung der Verschlussplättchen 27 bei Fliehkrafteinwirkung bewirken. Aufgrund der Lage der Schwerpunkts 44 stabilisiert sich demnach die Lage der Verschlussplättchen 27 selbsttätig, sodass bei Verlust eines einzelnen Verschlussplättchen 27 oder eines Abschlusselements 39 im Betrieb nicht zwangsläufig andere Verschlussplättchen 27 verloren gehen. Dies erhöht die Sicherheit der Axialfixierung der Laufschaufeln 22.

In den Darstellungen der Fig. 4 bis 5 sind die Verschlussplättchen 27 allesamt parallelogrammähnlich mit geradlinig verlaufenden Kanten ausgeführt. Jeweils zwei gegenüberliegende Kanten verlaufen im Wesentlichen parallel zueinander. Wie Fig. 6 zeigt, können die Verschlussplättchen 27 auch kreisbogenförmig verlaufende Kanten aufweisen. Hierdurch ist eine bessere Konturanpassung der Verschlussplättchen 27 an die Ringnuten 28 und 29 möglich, der Fertigungsaufwand der Verschlussplättchen 27 mit kreisbogenförmig verlaufenden Kanten ist jedoch höher als der Fertigungsaufwand für Verschlussplättchen 27 mit geradlinig verlaufenden Kanten.

Im Vergleich zum Stand der Technik ist beim erfindungsgemäßen Rotor zur Montage der Verschlussplättchen 27 keine Vergrößerung des Spiels zwischen dem Schaufelfuß 24 der Laufschaufeln 22 und den Axialnuten 26 des Rotorgrundkörpers 21 erforderlich. Hierdurch wird die Festigkeit der Laufschaufeln positiv beeinflusst. Weiterhin sind die Verschlussplättchen leicht montierbar.

## Patentansprüche

1. Rotor einer Turbomaschine, insbesondere Gasturbinenrotor, mit einem Rotorgrundkörper (21), wobei der Rotorgrundkörper (21) mehrere sich in Axialrichtung bzw. Durchströmungsrichtung erstreckende Axialnute (26) aufweist, und mit mehreren Laufschaufeln (22), wobei jede Laufschaufel (22) über einen Schaufelfuß (24) in einer Axialnut (26) des Rotorgrundkörpers (21) verankert ist, und wobei die Laufschaufeln (22) in ihrer Verankerungsposition im Rotorgrundkörper (21) vor einer Verschiebung in Axialrichtung durch Verschlussplättchen (27) gesichert sind, die in Ringnuten (28, 29) der Rotorgrundkörpers (21) und der Laufschaufeln (21) geführt sind,
**dadurch gekennzeichnet,**
**dass** die Verschlussplättchen (27) einen drachenähnlichen, insbesondere einen parallelogrammähnlichen oder rautenähnlichen, Umriss aufweisen, derart, dass die Verschlussplättchen (27) in einer Einführposition zwischen den Rotorgrundkörper (21) und die Laufschaufeln (22) einsetzbar und in einer gegenüber dieser Einführposition verdrehten Montageposition in die Ringnuten (28, 29) von Rotorgrundkörper (21) und Laufschaufeln (22) eindrehbar sind.

2. Rotor nach Anspruch 1,
**dadurch gekennzeichnet,**
**dass** in der Montageposition der Verschlussplättchen (27), in welcher dieselben in die Ringnuten (28, 29) von Rotorgrundkörper (21) und Schaufelplattformen (25) eingedreht sind, eine Verbindungsgerade (41) zwischen zwei in Radialrichtung gegenüberliegenden Eckpunkten (42, 43) eines Verschlussplättchens (27) durch einen Mittelpunkt des Rotorgrundkörpers (21) verläuft.

3. Rotor nach Anspruch 2,
**dadurch gekennzeichnet,**
**dass** ein Schwerpunkt (44) der Verschlussplättchen (27) gegenüber der durch den Mittelpunkt des Rotorgrundkörpers (21) verlaufenden Verbindungsgeraden (41) versetzt ist.

4. Rotor nach Anspruch 3,
**dadurch gekennzeichnet,**
**dass** der Schwerpunkt (44) der Verschlussplättchen (27) derart gegenüber der durch den Mittelpunkt des Rotorgrundkörpers (21) verlaufenden Verbindungsgeraden (41) versetzt ist, dass sich die Verschlussplättchen (27) im Betrieb des Rotors selbsttätig in ihrer Montageposition stabilisieren.

5. Rotor nach einem oder mehreren der Ansprüche 1 bis 4,
**dadurch gekennzeichnet,**
**dass** Kanten der Verschlussplättchen (27), die den drachenähnlichen, insbesondere den parallelogrammähnlichen oder rautenähnlichen, Umriss derselben definieren, geradlinig verlaufen.

6. Rotor nach einem oder mehreren der Ansprüche 1 bis 4,
**dadurch gekennzeichnet,**
**dass** Kanten der Verschlussplättchen (27), die den drachenähnlichen, insbesondere den parallelogrammähnlichen oder rautenähnlichen, Umriss derselben definieren, kreisbogenförmig verlaufen.

7. Rotor nach einem oder mehreren der Ansprüche 1 bis 6,
**dadurch gekennzeichnet,**
**dass** die in die Montageposition verdrehten Verschlussplättchen (27) durch ein plastisch verformbares Abschlusselement (39) fixiert werden.

8. Rotor nach einem oder mehreren der Ansprüche 1 bis 7,
**dadurch gekennzeichnet,**
**dass** in der Einführposition der Verschlussplättchen (27) eine radiale Breite derselben kleiner ist als der Abstand zwischen einer die Ringnut (28) des Rotorgrundkörpers (21) definierenden Kante (31) und einer die Ringnut (29) der Schaufelplattformen (25) definierenden Kante (32), und dass in der Montageposition eine radiale Breite der Verschlussplättchen (27) größer ist als der Abstand zwischen der die Ringnut (28) des Rotorgrundkörpers (21) definierenden Kante (31) und der die Ringnut (29) der Schaufelplattformen (25) definierenden Kante (32).

9. Gasturbine, insbesondere Flugtriebwerk, mit mindestens einem Rotor nach einem oder mehreren der Ansprüche 1 bis 8.

## Claims

1. Turbomachine rotor, in particular a gas turbine rotor, having a rotor base body (21), said rotor base body (21) having a plurality of axial channels (26) which extend axially or in the direction of through-flow, and having a plurality of rotor blades (22), each rotor blade (22) being anchored in an axial channel (26) by a blade foot (24), and the rotor blades (22) being secured against axial movement in their anchored position in the rotor base body (21) by means of locking plates (27) which are mounted in annular channels (28, 29) in the rotor base body (21) and the rotor blades (22),
**characterised in that**
the locking plates (27) have a kite-like, in particular a parallelogram-like or rhombus-like contour such that they can be placed in an introductory position between the rotor base body (21) and the rotor blades (22) and, in a fitted position rotated in relation to this introductory position, can be screwed into the annular channels (28, 29) in the rotor base body (21) and the rotor blades (22).

2. Rotor in accordance with claim 1,
**characterised in that**
when the locking plates (27) are in the fitted position in which they are screwed into the annular channels (28, 29) in the rotor base body (21) and the blade platforms (25), a straight line (41) connecting radially opposite corner points (42, 43) of a locking plate (27) run through a centre point of the rotor base body (21).

3. Rotor in accordance with claim 2,
**characterised in that**
a centre of gravity (44) of the locking plates (27) is offset in relation to the connecting straight line (41) running through the centre point of the rotor base body (21).

4. Rotor in accordance with claim 3,
**characterised in that**
the centre of gravity (44) of the locking plates (27) is offset in relation to the connecting straight line (41) running through the centre point of the rotor base body (21) in such a manner that the locking plates (27) stabilise themselves automatically in their fitted position when the rotor is in operation.

5. Rotor in accordance with one or more of claims 1 to 4,
**characterised in that**
edges of the locking plates (27) which themselves define the kite-like, in particular parallelogram-like or rhombus-like contour, run in a straight line.

6. Rotor in accordance with one or more of claims 1 to 4,
**characterised in that**
edges of the locking plates (27) which themselves define the kite-like, in particular parallelogram-like or rhombus-like contour, run in a circular arc.

7. Rotor in accordance with one or more of claims 1 to 6,
**characterised in that**
the locking plates (27) rotated into the fitted position are fixed by means of a plastically deformable closing element (39).

8. Rotor in accordance with one or more of claims 1 to 7,
**characterised in that**
when the locking plates (27) are in the introductory position, their radial width is less than the distance between an edge (31) defining the annular channel (28) in the basic rotor body (21) and an edge (32) defining the annular channel (29) in the blade platforms (25), and in the fitted position the radial width of the of the locking plates (27) is greater than the distance between the edge (31) defining the annular channel (28) in the rotor base body (21) and the edge (32) defining the annular channel (29) in the blade platforms (25).

9. Gas turbine, in particular an aircraft engine, having at least one rotor in accordance with one or more of claims 1 to 8.

## Revendications

1. Rotor d'une turbomachine, en particulier rotor de turbine à gaz, avec un corps de base de rotor (21), le corps de base de rotor (21) présentant plusieurs rainures axiales (26) s'étendant dans la direction axiale et/ou la direction d'écoulement, et avec plusieurs aubes (22), chaque aube (22) étant ancrée par le biais d'un pied d'aube (24) dans une rainure axiale (26) du corps de base de rotor (21) et les aubes (22) étant bloquées dans leur position d'ancrage dans le corps de base de rotor (21) contre un déplacement en direction axiale par des plaquettes de fermeture (27), qui sont guidées dans des rainures annulaires (28, 29) du corps de base de rotor (21) et des aubes (22), **caractérisé en ce que** les plaquettes de fermeture (27) présentent un contour semblable à un deltaplane, en particulier semblable à un parallélogramme ou semblable à un losange, de telle manière que les plaquettes de fermeture (27) peuvent être insérées dans une position d'insertion entre le corps de base de rotor (21) et les aubes (22) et peuvent être vissées dans les rainures annulaires (28, 29) de corps de base de rotor (21) et d'aubes (22) dans une position de montage pivotée par rapport à cette position d'insertion.

2. Rotor selon la revendication 1, **caractérisé en ce que** dans la position de montage des plaquettes de fermeture (27), dans laquelle celles-ci sont vissées dans les rainures annulaires (28, 29) de corps de base de rotor (21) et de plates-formes d'aubes (25), une droite de jonction (41) passe entre deux points corniers opposés en direction radiale (42, 43) d'une plaquette de fermeture (27) par un centre du corps de base de rotor (21).

3. Rotor selon la revendication 2, **caractérisé en ce qu'**un centre de gravité (44) des plaquettes de fermeture (27) est décalé par rapport aux droites de jonction (41) passant par le centre du corps de base de rotor (21).

4. Rotor selon la revendication 3, **caractérisé en ce que** le centre de gravité (44) des plaquettes de fermeture (27) est décalé par rapport aux droites de jonction (41) passant par le centre du corps de base de rotor (21) de sorte que les plaquettes de fermeture (27) se stabilisent automatiquement dans leur position de montage lors du fonctionnement du rotor.

5. Rotor selon l'une quelconque ou plusieurs des revendications 1 à 4, **caractérisé en ce que** des arêtes des plaquettes de fermeture (27), qui définissent le contour de celles-ci semblable à un deltaplane, en particulier semblable à un parallélogramme ou semblable à un losange, s'étendent en ligne droite.

6. Rotor selon l'une quelconque ou plusieurs des revendications 1 à 4, **caractérisé en ce que** des arêtes des plaquettes de fermeture (27), qui définissent le contour de celles-ci semblable à un deltaplane, en particulier semblable à un parallélogramme ou semblable à un losange, s'étendent en arc de cercle.

7. Rotor selon l'une quelconque ou plusieurs des revendications 1 à 6, **caractérisé en ce que** les plaquettes de fermeture (27) pivotées dans la position de montage sont fixées par un élément de fermeture (39) déformable du point de vue plastique.

8. Rotor selon l'une quelconque ou plusieurs des revendications 1 à 7, **caractérisé en ce que** dans la position d'insertion des plaquettes de fermeture (27), une largeur radiale de celles-ci est inférieure à la distance entre une arête (31) définissant la rainure annulaire (28) du corps de base de rotor (21) et une arête (32) définissant la rainure annulaire (29) des plates-formes d'aubes (25) et que dans la position de montage, une largeur radiale des plaquettes de fermeture (27) est supérieure à la distance entre l'arête (31) définissant la rainure annulaire (28) du corps de base de rotor (21) et l'arête (32) définissant la rainure annulaire (29) des plates-formes d'aubes (25).

9. Turbine à gaz, en particulier groupe motopropulseur, comportant au moins un rotor selon l'une quelconque ou plusieurs des revendications 1 à 8.
